# EUROPÄISCHE PATENTSCHRIFT

(11) **EP 1 312 789 B1**
(45) Veröffentlichungstag und Bekanntmachung des Hinweises auf die Patenterteilung: **24.06.2009**
(21) Anmeldenummer: 02025290.4
(22) Anmeldetag: 13.11.2002
(51) Int. Cl.: F02M 43/04, F02M 51/06, F02M 61/16, B01F 5/04, B60L 11/18

(54) **Doppelter Brennstoffzulauf eines Kraftstoffeinspritzventils**
Dual source fuel injector
Injecteur de carburant à double source

(30) Priorität: 17.11.2001 DE 10156657
(43) Veröffentlichungstag der Anmeldung: 21.05.2003
(73) Patentinhaber: ROBERT BOSCH GMBH, 70442 Stuttgart (DE)
(72) Erfinder: Reiter, Ferdinand, 71706 Markgroeningen (DE); Gesk, Markus, 76307 Karlsbad (DE); Fischer, Ulrich, 71254 Ditzingen (DE); Albrodt, Hartmut, 71732 Tamm (DE); Bruenemann, Ralf, 70619 Stuttgart (DE); Godwin, Simon, 70197 Stuttgart (DE); Holder, Eberhard, 72127 Kusterdingen (DE); Kemmler, Roland, 70619 Stuttgart (DE); Matt, Martin, 76646 Bruchsal-Untergrombach (DE)

(56) Entgegenhaltungen:
- CA-A- 2 279 149
- DE-A- 4 230 641
- DE-C- 849 325
- DE-C- 19 650 559
- US-A- 5 546 902

## Beschreibung

Die Erfindung betrifft einen Zweistoff-Injektor, insbesondere für Brennkraftmaschinen, mit einem Düsenkörper, der einen Düsenaustritt aufweist, nach der im Anspruch 1 näher definierten Art.

Derartige Zweistoff-Injektoren werden beispielsweise bei Brennkraftmaschinen dafür verwendet, in der Startphase einen anderen Kraftstoff in die Brennräume einzuspritzen als im normalen Betrieb. Meist wird für den Start der Brennkraftmaschine ein niedrig siedender Kraftstoff eingespritzt, wodurch es möglich ist, erheblich schärfere Abgasgrenzwerte als bei üblichem Einspritzverfahren einzuhalten. Der prinzipielle Vorteil der dabei zum Einsatz kommenden Zweistoff-Injektoren sind die sehr geringen Änderungen, die an der Brennkraftmaschine selbst vorgenommen werden müssen sowie die Tatsache, daß die Verkabelung und die Ansteuerung der Brennkraftmaschine vollständig übernommen werden kann.

Die DE 39 09 750 C2 beschreibt eine ähnliche Vorgehensweise in Form einer Starthilfe für eine Brennkraftmaschine.

Ein gattungsgemäßer Zweistoff-Injektor ist aus der DE 199 59 851 A1 bekannt. Hierbei ist in einer Kammer des Düsenkörpers ein Schieber angeordnet, der in Abhängigkeit von seiner Position entweder den ersten Zufuhrkanal oder den zweiten Zufuhrkanal an den Düsenaustritt ankoppelt.

Aus der 196 50 559 C1 ist bereits ein Anschlusselement zum Einleiten eines zweiten Fluids in den Brennstoffzulauf eines Einspritzventils bekannt. Im weitesten Sinne ist dieses Anschlusselement ein Teil des eigentlichen Einspritzventils. Das Einspritzventil weist dabei, ohne dass die Druckschrift selbst darauf einen Hinweis gibt, einen Düsenkörper auf, der wiederum einen Düsenaustritt aufweist. Auch eine Ventilnadel zum Öffnen und Schließen des Düsenaustritts wird an dem Einspritzventil zwangsläufig vorgesehen sein. Das Anschlusselement besitzt einen ersten Zufuhrkanal zur Zufuhr einer ersten Flüssigkeit und einen seitlich angeflanschten zweiten Zufuhrkanal zur Zufuhr einer zweiten Flüssigkeit. Das Anschlusselement weist einen Düsenkörper auf. Der zweite Zufuhrkanal mündet in eine Radialnut, die als Sammelringraum dient, und steht von dort aus über vier Bohrungen im Düsenkörper mit dem ersten Zufuhrkanal in direkter Verbindung. Die vier Bohrungen münden derart in den ersten Zufuhrkanal, dass die zweite Flüssigkeit in dem ersten Zufuhrkanal eine Drallströmung erzeugt.

Aus der DE 42 30 641 A1 ist bereits eine Kraftstoff-Einspritzdüse für Brennkraftmaschinen bekannt, mit der eine Additivmenge zwischen einer Voreinspritzmenge und einer Haupteinspritzmenge des Kraftstoffes eingespritzt werden kann. Um eine reproduzierbare Trennung der Additivmenge von der Voreinspritzmenge und der Haupteinspritzmenge zu gewährleisten, hat die Einspritzdüse in einem Düsenkörper zwischen einem Druckraum und einem Vorraum für den Hauptkraftstoff einen Zwischenraum für das flüssige Additiv. Das Additiv wird durch einen axialen zweiten Zulaufkanal, der separat vom ersten Zulaufkanal für den Hauptkraftstoff verläuft, und nachfolgend durch einen Zulaufkanal und letztlich wenigstens zwei Radialbohrungen innerhalb einer Düsennadel in den Zwischenraum gefördert. Drosselspalte trennen den Zwischenraum vom Vorraum und vom Druckraum in Schließstellung der Düsennadel, wenn eine Additivmenge in den Zwischenraum unter Verdrängung von Hauptkraftstoff in den Druckraum gefördert wird. Die also radial von Innen nach außen innerhalb der Düsennadel durchströmten Radialbohrungen erzeugen aufgrund ihrer Ausrichtung keine Drallströmung im Hauptkraftstoff.

Ein Nachteil dieses Injektors ist die Tatsache, daß sich der Startkraftstoff und der für den normalen Betrieb verwendete Kraftstoff sehr leicht vermischen können und insbesondere, daß sich nach dem Abstellen der Brennkraftmaschine und somit vor dem nächsten Start derselben noch normaler Kraftstoff im Bereich des Düsenaustritts befindet, was unweigerlich dazu führt, daß dieser normale Kraftstoff während des ersten Einspritzvorgangs in den Brennraum eingespritzt wird.

Dies wirkt jedoch dem eigentlichen Sinn dieser Injektoren entgegen, nämlich bereits beim Start der Brennkraftmaschine den dafür vorgesehenen Startkraftstoff in die Brennräume einzuspritzen. Des weiteren hat sich dieser Schieber in der Praxis insbesondere im Hinblick auf seine Abdichtung und sein Ansprechverhalten als ungeeignet erwiesen.

Es ist daher Aufgabe der vorliegenden Erfindung, einen Zweistoff-Injektor zu schaffen, der sicherstellt, daß bereits während des ersten Einspritzvorgangs ausschließlich die eigens dafür vorgesehene zweite Flüssigkeit über den Düsenaustritt ausgegeben wird. Des weiteren soll der erfindungsgemäße Zweistoff-Injektor einen einfachen Aufbau besitzen und dabei eine hohe Zuverlässigkeit aufweisen.

Erfindungsgemäß wird diese Aufgabe durch die in Anspruch 1 genannten Merkmale gelöst.

Durch die erfindungsgemäßen Bohrungen, die den zweiten Zufuhrkanal mit dem Flüssigkeitsraum oder dem ersten Zufuhrkanal verbinden und so angeordnet sind, daß die zweite Flüssigkeit in dem Flüssigkeitsraum oder dem ersten Zufuhrkanal eine Drallströmung erzeugt, kann beispielsweise bei der Verwendung des erfindungsgemäßen Zweistoff-Injektors in einer Brennkraftmaschine der Startkraftstoff durch die entstehende Drallströmung den sich eventuell noch in dem Flüssigkeitsraum oder dem ersten Zufuhrkanal befindlichen normalen Kraftstoff bzw. im allgemeinen Fall die erste Flüssigkeit von dem Düsenaustritt verdrängen, ohne sich mit demselben zu vermischen, so daß sich ausschließlich der Startkraftstoff in der Nähe des Düsenaustritts befindet und beim ersten Abheben der Ventilnadel ausschließlich der Startkraftstoff bzw. die zweite Flüssigkeit über den Düsenaustritt ausgegeben wird.

Auf diese Weise wird mit sehr geringem konstruktivem Aufwand, insbesondere ohne die Bewegung mechanischer Bauteile im Inneren des Injektors, ein äußerst funktioneller Zweistoff-Injektor geschaffen, der insbesondere beim Einsatz in Brennkraftmaschinen bereits während des Startvorgangs für die Erzeugung einer sehr geringen Schadstoffmenge sorgt und es dadurch ermöglicht, sehr niedrige Abgasgrenzwerte einzuhalten.

Vorteilhafte Ausgestaltungen und Weiterbildungen der Erfindung ergeben sich aus den abhängigen Ansprüchen sowie aus dem nachfolgend anhand der Zeichnung prinzipmäßig dargestellten Ausführungsbeispiel.

Es zeigt:
- Fig. 1: einen Schnitt durch einen erfindungsgemäßen Zweistoff-Injektor;
- Fig. 2: eine vergrößerte Darstellung nach der Linie II-II aus Fig. 1; und
- Fig. 3: einen Schnitt nach der Linie III-III aus Fig. 2.

Fig. 1 zeigt einen Schnitt durch einen Zweistoff-Injektor 1, der beispielsweise zum Einspritzen von Kraftstoff in einen nicht dargestellten Brennraum einer ebenfalls nicht dargestellten Brennkraftmaschine dienen kann. Nachfolgend wird daher der Einsatz des Zweistoff-Injektors 1 bei einer Brennkraftmaschine beschrieben.

Der Zweistoff-Injektor 1 weist einen Düsenkörper 2 auf, der an seinem vorderen Ende mit einem Düsenaustritt 3 versehen ist. Im Betrieb des Zweistoff-Injektors 1 wird durch den Düsenaustritt 3 Kraftstoff in den jeweiligen Brennraum der Brennkraftmaschine eingespritzt. In dem Düsenkörper 2 ist eine Ventilnadel 4 beweglich gelagert, welche dafür vorgesehen ist, den Düsenaustritt 3 in an sich bekannter Weise zu öffnen bzw. zu schließen, um einen Einspritzvorgang auszuführen. Zwischen der Ventilnadel 4 und einem Gehäuseteil 5, der Bestandteil des Düsenkörpers 2 ist, ist ein Flüssigkeitsraum 6 ausgebildet, in dem sich die Flüssigkeit vor ihrem Austritt aus dem Zweistoff-Injektor 1 durch den Düsenaustritt 3 sammelt.

Im Inneren des Düsenkörpers 2 verläuft ein erster Zufuhrkanal 7, der zu dem Flüssigkeitsraum 6 hin mehrere Schlitze 8 und mehrere Öffnungen 9 aufweist. Durch die Schlitze 8 und die Öffnungen 9 kann eine erste Flüssigkeit, im vorliegenden Fall der für den normalen Betrieb der Brennkraftmaschine vorgesehene Kraftstoff, in den Flüssigkeitsraum 6 eintreten. Die Ventilnadel 4 weist einen Innenraum 4a auf, der einen Teil des ersten Zufuhrkanals 7 bildet und durch den im Betrieb die erste Flüssigkeit geleitet wird.

Der Zweistoff-Injektor 1 weist des weiteren einen zweiten Zufuhrkanal 10 auf, der an dem Düsenkörper 2 angebracht ist und zur Zufuhr einer zweiten Flüssigkeit zu dem Düsenaustritt 3 dient. Prinzipiell können der erste Zufuhrkanal 7 und der zweite Zufuhrkanal 10 in beliebiger Weise zueinander angeordnet sein, um eine Anströmung an den Düsenaustritt 3 zu erreichen. Beim beschriebenen Einsatz in einer Brennkraftmaschine handelt es sich bei der zweiten Flüssigkeit um einen in der Startphase eingesetzten Startkraftstoff, der einen relativ niedrigen Siedepunkt aufweist. Die jeweilige Flüssigkeit gelangt aus nicht dargestellten Behältern in die beiden Zufuhrkanäle 7 und 10.

Von dem zweiten Zufuhrkanal 10 führen im vorliegenden Fall drei durch das Gehäuseteil 5 verlaufende Bohrungen 11 zu dem Flüssigkeitsraum 6, die derart in den Flüssigkeitsraum 6 münden, daß die zweite Flüssigkeit dort eine Drallströmung erzeugt. Diese Drallströmung in dem Flüssigkeitsraum 6 wird im vorliegenden Fall dadurch erreicht, daß die drei hier um einen Winkel von ca. 120° gegeneinander versetzt angeordneten Bohrungen 11 jeweils annähernd tangential zu der inneren Wandung des Gehäuseteils 5 verlaufen. Auf diese Weise strömt die zweite Flüssigkeit an dieser inneren Wandung entlang in den Flüssigkeitsraum 6 ein und bewegt sich in Richtung des Pfeiles A innnerhalb des Flüssigkeitsraumes 6. Durch die nur annähernd und nicht vollständig tangentiale Anordnung der Bohrungen 11 werden potentielle Toleranz- und Fertigungsprobleme bei der Herstellung derselben verhindert.

Die so erzeugte Drallströmung verdrängt die erste Flüssigkeit, die sich zum Zeitpunkt der Einleitung der zweiten Flüssigkeit noch in dem Flüssigkeitsraum 6 befinden kann, entgegen der Einspritzrichtung nach oben weg, und zwar, ohne sich mit derselben zu vermischen. Auf diese Weise wird, wenn vor dem ersten Öffnen des Düsenaustritts 3 die zweite Flüssigkeit über den zweiten Zufuhrkanal 10 in den Flüssigkeitsraum 6 eingeleitet wird, verhindert, daß die erste Flüssigkeit den Zweistoff-Injektor 1 durch den Düsenaustritt 3 verlassen kann. Vielmehr wird sichergestellt, daß bereits bei diesem ersten Öffnen ausschließlich die zweite Flüssigkeit den Düsenaustritt 3 verläßt und auf diese Weise nur der eigens für diesen Zweck vorgesehene Startkraftstoff in den Brennraum der Brennkraftmaschine eingespritzt wird.

Außerhalb des Gehäuseteils 5 befindet sich ein teilringförmig ausgebildeter Raum 12, der sich an den zweiten Zufuhrkanal 10 anschließt und von dem die Bohrungen 11 ausgehen. Der Raum 12, der für eine gleichmäßige Verteilung der zweiten Flüssigkeit auf die einzelnen Bohrungen 11 sorgt, könnte gegebenenfalls auch mit einem vollständig ringförmigen Querschnitt ausgeführt sein. Selbstverständlich wäre es in diesem Zusammenhang auch mögliche eine andere Anzahl an Bohrungen 11 in dem Gehäuseteil 5 anbringen.

Um ein Variieren der in dem ersten Zufuhrkanal 7 verdrängbaren Kraftstoffmenge zu ermöglichen, ist in einer zu dem ersten Zufuhrkanal 7 führenden Zufuhrleitung 7a ein schaltbares Ventil 13, beispielsweise ein 2/2-Wegeventil angeordnet. Das Ventil 13 sorgt des weiteren dafür, daß der Startkraftstoff nicht in die Zufuhrleitung 7a gelangen kann, wobei das oben beschriebene Spülen des Flüssigkeitsraumes 6 durch eine entsprechende Schaltstellung des Ventils 13 ermöglicht wird.

In dem zweiten Zufuhrkanal 10 befindet sich ein Rückschlagventil 14, das den Durchfluß der zweiten Flüssigkeit in Richtung des Düsenaustritts 3 ermöglicht und den Eintritt der ersten Flüssigkeit in den zweiten Zufuhrkanal 10 verhindert. Neben einem Ventilkörper 15 weist das Rückschlagventil 14 ein Federelement 16 auf, dessen Federkonstante an das Siedeverhalten der zweiten Flüssigkeit angepaßt ist, wodurch verhindert wird, daß im warmen Zustand der Brennkraftmaschine und bei entsprechendem Dampfdruck der zweiten Flüssigkeit dieselbe unkontrolliert in den Flüssigkeitsraum 6 eindringen kann.

Nach dem Abstellen der Brennkraftmaschine verbleibt die erste Flüssigkeit im Bereich des Düsenaustritts 3, wobei durch die Tatsache, daß die erste Flüssigkeit bei gleicher Temperatur im Vergleich mit der zweiten Flüssigkeit einen deutlich niedrigeren Dampfdruck aufweist, die Leckage im Bereich des Düsenaustritts 3 deutlich geringer ist, als wenn dort die zweite Flüssigkeit anstehen würde. Wie oben beschrieben wird vor einem neuerlichen Start der Brennkraftmaschine die erste Flüssigkeit durch die zweite Flüssigkeit von dem Düsenaustritt verdrängt.

In der dargestellten Ausführungsform ist zwischen dem ersten Zufuhrkanal 7 und dem zweiten Zufuhrkanal 10 der Flüssigkeitsraum 6 vorgesehen, der für eine bessere Gleichverteilung des Kraftstoffes vor der Einspritzung sorgt.

## Patentansprüche

1. Zweistoff-Injektor (1), insbesondere für Brennkraftmaschinen, mit einem Düsenkörper (2), der einen Düsenaustritt (3) aufweist, mit einer Ventilnadel (4) zum Öffnen und Schließen des Düsenaustritts (3), mit einem ersten Zuführkanal (7) zur Zufuhr einer ersten Flüssigkeit und mit einem zweiten Zufuhrkanal (10) zur Zufuhr einer zweiten Flüssigkeit und gegebenenfalls mit einem Flüssigkeitsraum (6), wobei der zweite Zufuhrkanal (10) über wenigstens zwei Bohrungen (11) mit dem Flüssigkeitsraum (6) oder dem ersten Zufuhrkanal (7) verbunden ist und wobei die wenigstens zwei Bohrungen (11) derart in den Flüssigkeitsraum (6) oder den ersten Zufuhrkanal (7) münden, dass die zweite Flüssigkeit in dem Flüssigkeitsraum (6) oder dem ersten Zufuhrkanal (7) eine Drallströmung erzeugt,
**dadurch gekennzeichnet, dass** der Flüssigkeitsraum (6) sich in dem Düsenkörper (2) befindet, und dass der zweite Zufuhrkanal (10) in einem an dem Düsenkörper (2) befestigten von diesem seitlich abstehenden Adapter eingebracht ist, und
dass der erste und der zweite Zufuhrkanal (7, 10) derart angeordnet sind, dass die Zufuhr der ersten und der zweiten Flüssigkeit zu dem Düsenaustritt (3) erfolgt und die wenigstens zwei Bohrungen (11) von radial außen in den Flüssigkeitsraum (6) um die Ventilnadel (4) herum gerichtet sind und
in dem zweiten Zufuhrkanal (10) des Adapters ein Rückschlagventil (14) integriert ist.

2. Zweistoff-Injektor nach Anspruch 1,
**dadurch gekennzeichnet, daß** die wenigstens zwei Bohrungen (11) in einem den ersten Zufuhrkanal (7) von dem zweiten Zufuhrkanal (10) trennenden Gehäuseteil (5) des Düsenkörpers (2) angeordnet sind.

3. Zweistoff-Injektor nach Anspruch 2,
**dadurch gekennzeichnet, daß** sich außerhalb des Gehäuseteils (5) ein zumindest teilringförmig ausgebildeter Raum (12) befindet, von dem die wenigstens zwei Bohrungen (11) ausgehen.

4. Zweistoff-Injektor nach Anspruch 1, 2 oder 3,
**dadurch gekennzeichnet, daß** drei um wenigstens annähernd 120° zueinander versetzte Bohrungen (11) vorgesehen sind.

5. Zweistoff-Injektor nach einem der Ansprüche 1 bis 4,
**dadurch gekennzeichnet, daß** in dem ersten Zufuhrkanal (7) ein schaltbares Ventil (13) angeordnet ist.

6. Zweistoff-Injektor nach Anspruch 5,
**dadurch gekennzeichnet, daß** das Rückschlagventil (14) ein Federelement (16) aufweist, dessen Federkonstante an das Siedeverhalten der zweiten Flüssigkeit angepaßt ist.

## Claims

1. Two-substance injector (1), in particular for internal combustion engines, having a nozzle body (2) which has a nozzle outlet (3), having a valve needle (4) for opening and closing the nozzle outlet (3), having a first supply duct (7) for supplying a first liquid and having a second supply duct (10) for supplying a second liquid, and if appropriate having a liquid chamber (6), with the second supply duct (10) being connected by means of at least two bores (11) to the liquid chamber (6) or to the first supply duct (7), and with the at least two bores (11) opening out into the liquid chamber (6) or into the first supply duct (7) in such a way that the second liquid generates a swirl flow in the liquid chamber (6) or the first supply duct (7),
**characterized**
**in that** the liquid chamber (6) is situated in the nozzle body (2), and in that the second supply duct (10) is formed in an adapter which is fastened to the nozzle body (2) and which projects laterally away from the latter, and in that the first and the second supply ducts (7, 10) are arranged such that the first and the second liquid are supplied to the nozzle outlet (3) and the at least two bores (11) from radially outside into the liquid chamber (6) are directed around the valve needle (4), and a non-return valve (14) is integrated in the second supply duct (10) of the adapter.

2. Two-substance injector according to Claim 1, **characterized in that** the at least two bores (11) are arranged in a housing part (5), which separates the first supply duct (7) from the second supply duct (10), of the nozzle body (2).

3. Two-substance injector according to Claim 2, **characterized in that** a chamber (12) which is of at least partially ring-shaped design is situated outside the housing part (5), from which chamber the at least two bores (11) extend.

4. Two-substance injector according to Claim 1, 2 or 3, **characterized in that** three bores (11) which are offset by at least approximately 120° with respect to one another are provided.

5. Two-substance injector according to one of Claims 1 to 4, **characterized in that** a switchable valve (13) is arranged in the first supply duct (7).

6. Two-substance injector according to Claim 5, **characterized in that** the non-return valve (14) has a spring element (16) whose spring constant is adapted to the boiling behaviour of the second liquid.

## Revendications

1. Injecteur pour deux substances (1), notamment pour moteurs à combustion interne, comprenant un corps de buse (2) qui présente une sortie de buse (3), une aiguille de soupape (4) pour l'ouverture et la fermeture de la sortie de buse (3), un premier canal d'alimentation (7) pour l'alimentation d'un premier liquide et un deuxième canal d'alimentation (10) pour l'alimentation d'un deuxième liquide et éventuellement un espace de liquide (6) se trouvant dans le corps de buse (2), le deuxième canal d'alimentation (10) étant connecté par le biais d'au moins deux alésages (11) à l'espace de liquide (6) ou au premier canal d'alimentation (7) et les au moins deux alésages (11) débouchant dans l'espace de liquide (6) ou dans le premier canal d'alimentation (7) de telle sorte que le deuxième liquide produise dans l'espace de liquide (6) ou le premier canal d'alimentation (7) un écoulement tourbillonnaire,
**caractérisé en ce que** l'espace de liquide (6) se trouve dans le corps de buse (2) et **en ce que** le deuxième canal d'alimentation (10) est incorporé dans un adaptateur fixé sur le corps de buse (2) et saillant latéralement depuis celui-ci, et **en ce que** le premier et le deuxième canal d'alimentation (7, 10) sont disposés de telle sorte que l'alimentation du premier et du deuxième liquide ait lieu vers la sortie de buse (3) et que les au moins deux alésages (11) soient orientés radialement depuis l'extérieur dans l'espace de liquide (6) tout autour de l'aiguille de soupape (4) et **en ce qu'**une soupape de non retour (14) est intégrée dans le deuxième canal d'alimentation (10) de l'adaptateur.

2. Injecteur pour deux substances selon la revendication 1,
**caractérisé en ce que**
les au moins deux alésages (11) sont disposés dans une partie de boîtier (5) du corps de buse (2) séparant le premier canal d'alimentation (7) du deuxième canal d'alimentation (10).

3. Injecteur pour deux substances selon la revendication 2,
**caractérisé en ce**
**qu'**en dehors de la partie de boîtier (5) se trouve un espace (12) réalisé au moins en forme d'anneau partiel et duquel partent les au moins deux alésages (11).

4. Injecteur pour deux substances selon la revendication 1, 2 ou 3,
**caractérisé en ce que**
l'on prévoit trois alésages (11) décalés les uns par rapport aux autres d'au moins approximativement 120°.

5. Injecteur pour deux substances selon l'une quelconque des revendications 1 à 4,
**caractérisé en ce que**
l'on dispose une soupape commutable (13) dans le premier canal d'alimentation (7).

6. Injecteur pour deux substances selon la revendication 5,
**caractérisé en ce que**
la soupape de non-retour (14) présente un élément de ressort (16) dont la constante de ressort est adaptée au comportement à la température d'ébullition du deuxième liquide.
